# EUROPÄISCHE PATENTSCHRIFT

(11) **EP 0 763 641 B1**
(45) Veröffentlichungstag und Bekanntmachung des Hinweises auf die Patenterteilung: **25.08.1999**
(21) Anmeldenummer: 96112239.7
(22) Anmeldetag: 29.07.1996
(51) Int. Cl.: E05C 9/00, E05B 3/00

(54) **Betätigungsvorrichtung**
Actuating device
Dispositif d'actionnement

(30) Priorität: 29.08.1995 DE 19531680
(43) Veröffentlichungstag der Anmeldung: 19.03.1997
(73) Patentinhaber: SIEGENIA-FRANK KG, 57005 Siegen (DE)
(72) Erfinder: Sassmannshausen, Jürgen, 57271 Hilchenbach (DE); Mittler, Michael, 51597 Morsbach (DE)

(56) Entgegenhaltungen:
- DE-B- 1 272 161
- DE-B- 1 275 910
- FR-A- 425 393

## Beschreibung

Die Erfindung betrifft eine Betätigungsvorrichtung für Treibstangenbeschläge von Fenstern und Türen mit einem über einen begrenzten Drehwinkelbereich, z.B. 90° oder 180°, bewegbaren Drehhandgriff als Antriebsglied und mit einem damit durch ein Übersetzungsgetriebe gekuppelten Drehdorn, der jeweils größere Drehwinkelbereiche als der Drehhandgriff durchläuft, bei der der Drehhandgriff und der Drehdorn von einem Lagergehäuse gehalten sind, bei der das Lagergehäuse an dem mit dem Treibstangenbeschlag ausgestatteten Fenster- oder Türelement befestigbar ist und bei der der Drehhandgriff über einen Schaft oder Hals am Lagergehäuse angreift.

Betätigungsvorrichtungen dieser Art sind bereits bekannt geworden, beispielsweise durch die DE-PS 12 80 706. Es handelt sich um das Getriebe eines Treibstangenbeschlages, bei dem zwei Gleitstücke in Form von Zahnstangen im Abstand zueinander parallel im Getriebegehäuse schiebbar geführt sind, die mit einem zwischen ihnen an einer Feststelle drehbar gelagerten Antriebszahnrad kämmen. Dieses ist mit einem Treibstangengetriebe über einen Drehdorn kuppelbar und sein exzentrisch an einer Antriebsscheibe angreifendes Kuppelteil kann wahlweise mit der einen oder der anderen Zahnstange in Eingriff gebracht werden. Das Kuppelteil ist dabei eine Kurbelschwinge, die über einen Kurbelzapfen an der Antriebsscheibe angelenkt ist und an einem Ende einen Zapfen trägt, der sich wahlweise in einen Querschlitz der einen oder der andern Zahnstange einrücken läßt.

Durch eine entsprechende Abstimmung des Durchmessers des Antriebszahnrades auf den jeweiligen Arbeitsschubweg der Zahnstangen ist es möglich, das Drehwinkelverhältnis der Antriebsscheibe und des direkt damit verbundenen Antriebhebels zum Abtriebszahnrad zu verändern.

Es ist bei der bekannten Betätigungsvorrichtung aber nachteilig, daß einerseits zur Realisierung ein relativ großes Gehäuse notwendig ist und daß andererseits die verfügbaren Schaltstellungen nicht den heute üblichen Marktforderungen entsprechen.

Mit der DE-PS 1 272 161 wird ein Getriebe eines Treibstangenbeschlages vorgeschlagen, bei dem eine im Getriebegehäuse drehbar gelagerte, durch einen Drehgriff betätigbare Antriebsscheibe verwendet wird. Sie trägt einen exzentrisch zu ihrer Achse angeordneten Mitnehmerzapfen, der in einen Schlitz, in eine Nut od. dgl. eines in einem Getriebegehäuse geführten Abtriebsschiebers eingreift. Dieser wird in einem Führungsstück bewegt, das selbst wieder senkrecht zur Bewegungsrichtung des Abtriebsschiebers in zwei Stellungen schiebbar ist. Hierbei kuppelt es den Abtriebsschieber wechselseitig mit einem weiteren drehbaren Glied. An der von dem Drehgriff abgewendeten Seite des Antriebsschiebers sind an den parallel zu seiner vom Drehgriff beeinflußten Schieberichtung verlaufenden Längskanten zwei einander zugewendete Zahnreihen im Abstand von einander angeordnet. Zwischen den Zahnreihen ist ein Abtriebsritzel drehbar gelagert, dessen Durchmesser wenigstens um eine Zahnhöhe kleiner ist als der Abstand der Zahnreihen. Am Abtriebsritzel befindet sich ein Drehdorn.

Durch seitlich am Stellschieber angebrachte Handhaben kann dieser in zwei Stellungen gebracht werden, was jeweils die beiden möglichen Schaltstellungen des Beschlages realisiert. Das in Drehmitnahme mit dem Drehgriff verbundene Antriebszahnrad treibt somit eine der beiden Zahnungen des Stellschiebers an, dessen untere Seite eine weitere Zahnung aufweist, die mit dem Abtriebszahnrad kämmt, welches wiederum mit einem die Rotation in eine Translationsbewegung überführenden Treibstangengetriebe in Drehmitnahme verbunden ist.

Dabei ist es möglich, die Drehwinkelverhältnisse von Antriebszahnrad und Abtriebsritzel dadurch zu ändern, daß Antriebsritzel und Antriebszahnrad unterschiedliche Teilkreisdurchmesser aufweisen.

Das Getriebe ist dabei im Gehäuse des Handhebels untergebracht, und überträgt die Drehbewegung mittels eines handelsüblichen Vierkantdorns.

Auch hier ist aber von Nachteil, daß auch zwei Schaltstellungen vorgesehen sind, die nicht der heute üblichen Bedienpraxis entsprechen. Weiterhin wird durch die Anordnung der Bauteile die notwendige Abmessung des Handhebelgehäuses bestimmt, wodurch die Ansicht des Fensters leidet.

Mit der DE-AS 17 08 168 wird eine Betätigungsvorrichtung für einen Treibstangenverschluß von Fenstern und Türen aus Metall vorgeschlagen, bei der der Antriebsdorn direkt und ohne eine auf dem Flügel sitzende Rosette im Antriebszahnrad gelagert ist. Er ist durch dessen Nabe hindurchgeführt und auf der anderen Seite durch eine zentrisch eingedrehte Kopfschraube oder ein gleichwertiges Mittel gehalten. Der Antriebsdorn durchsetzt also das Antriebszahnrad, welches einerseits drehbar in einem Getriebegehäuse gelagert ist. Das Antriebszahnrad kämmt mit einem Übersetzungszahnrad, welches wiederum im Eingriff mit einer Treibstange steht wodurch unterschiedliche Drehwinkel von Betätigungsvorrichtungen und Übersetzungszahnrad erreicht werden.

Nachteilig ist hierbei, daß das Getriebe insgesamt im Falz des Flügels angeordnet werden muß und dort einen erheblichen Platzbedarf erfordert.

Durch die DE-OS 25 15 989 ist ein Kantengetriebe für ein Fenster, eine Tür od. dgl. bekannt geworden, bei dem ein Zahnrad einteilig mit dem Dorn ausgebildet ist und direkt mit einer Zahnung der Treibstange kämmt. Der Dorn ist dabei in einer Rosette der Handhabe gelagert.

Nachteilig ist hier, daß zur Aufnahme des im Durchmesser relativ großen Zahnrades eine entsprechend große Bohrung in den Flügel eingebracht werden muß. Diese muß daher auch durch eine in ihren Abmessungen große Rosette des Handhebels abgedeckt werden. Da der Hub der Treibstange vom Durchmesser des Zahnrades abhängig ist, wird er durch die baulichen Ausführbarkeiten eingeschränkt.

Mit der DE-PS 12 75 910 wird ein Getriebe für einen Treibstangenbeschlag vorgeschlagen, das in einer Rosette einen Zahnring aufnimmt. Dessen Innenverzahnung ist in zwei sich zu einem Vollkreis ergänzenden Umfangsabschnitten angeordnet, die um die Dicke eines drehfest mit einer Drehhandhabe verbundenen Antriebsritzels gegeneinander axial versetzt sind.

Das in Richtung seiner Achse axial verschiebbare Antriebsritzel besitzt einen wesentlich kleineren Durchmesser als die Innenverzahnungen und kann mit einem Umfangsabschnitt der Innenverzahnung unmittelbar und mit dem zweiten Umfangsabschnitt der Innenverzahnung über ein Umkehrritzel gekuppelt werden.

Bei gleichbleibendem Winkeldrehbereich der Drehhandhabe ergeben sich je nachdem, ob das Antriebsritzel mit der unteren Innenverzahnung oder unter Zwischenschaltung des Umkehrritzels mit der oberen Innenverzahnung in Eingriff gehalten ist, verschiedene Bewegungsrichtungen des vom Zahnring gedrehten Abtriebsdorns und somit der mit diesem gekuppelten Schaltnuß des Treibstangengetriebes.

Auch hier ist von Nachteil, daß das Getriebe in einer Rosette untergebracht ist. Darüber hinaus sind auch zwei axiale Schaltstellungen der Drehhandhabe nötig.

Es ist Aufgabe der Erfindung, eine Betätigungsvorrichtung der eingangs erwähnten Gattung für Treibstangenbeschläge zu schaffen, die einerseits mit einem Übersetzungsgetriebe ausgestattet ist, aber andererseits baulich klein ausgeführt und außerhalb des Falzbereiches des Flügels angebracht werden kann, ohne optisch - bzw. visuell-ästhetische Einschränkungen in Kauf nehmen zu müssen.

Die Aufgabe wird erfindungsgemäß dadurch gelöst,
- daß das Lagergehäuse in einer koaxialen Höhlung am freien Ende des glockenartig gestalteten Drehhandgriff-Schaftes oder -halses aufgenommen ist,
- daß sich innerhalb der Höhlung des glockenartig gestalteten Drehgriff-Schaftes oder -halses eine relativ zu diesem drehfest angeordnete Innenverzahnung befindet,
- und daß mit der Innenverzahnung unmittelbar oder mittelbar ein Übersetzungsritzel des Drehdorns in Dauereingriff steht.

Eine weitere vorteilhafte Ausgestaltung ergibt sich nach Anspruch 2 dadurch, daß mit der Innenverzahnung eines Zahnrings des glockenartig gestalteten Drehhandgriff-Schaftes oder -halses mindestens ein Zwischenritzel in Eingriff steht, das mit dem Drehdornritzel dauernd kämmt. Die erfindungsgemäße Betätigungsvorrichtung zeichnet sich nach Anspruch 3 weiterhin dadurch aus, daß auch das freie Ende des Drehgriffdorns ein Ritzel aufweist oder trägt, das mit einer an einer Treibstange befindlichen Verzahnung in Eingriff steht. Es ist weiterhin von Vorteil, wenn, nach Anspruch 4, die Drehachse des Drehgriffdorns parallelversetzt zur Drehachse des Drehhandgriffs vorgesehen ist.

Ein weiteres Kennzeichen der Erfindung ist es nach Anspruch 5, daß die koaxiale Höhlung so bemessen wird, daß das Lagergehäuse nahezu vollständig hierin aufgenommen werden kann.

Es hat sich für die praktische Verwendung der Erfindung auch als vorteilhaft erwiesen, wenn nach Anspruch 6 der Drehgriffdorn an seinem freien Ende einen zylindrischen Zapfen aufweist, der von einer Aufnahme zumindest rechtwinklig zur Bewegungsrichtung des Treibstangenbeschlages formschlüssig umgriffen wird.

In diesem Fall ist es gemäß Anspruch 7 wichtig, daß die Aufnahme aus einem senkrecht zur Bewegungsrichtung stehenden, in Richtung der Bewegungsrichtung verlaufenden lochartigen Mulde oder Ausnehmung besteht, die einteilig mit der Verzahnung ausgebildet ist.

Alternativ dazu kann gemäß Anspruch 8 die Aufnahme aber auch aus einem am Flügel feststehenden Lagerbock bestehen.

Es ist entsprechend Anspruch 9 ebenfalls von Vorteil, wenn sich Lagergehäuse und der Drehhandgriff-Schaft über eine Zapfen-Loch-Verbindung gegeneinander zentrieren lassen.

Entsprechend dem Anspruch 10 erweist es sich weiterhin als vorteilhaft, daß das Lagergehäuse und/oder der Drehhandgriff-Schaft Verrastmittel aufweist, um verschiedene, die Schaltstellungen darstellende Relativlagen von Lagergehäuse und Drehhandgriff-Schaft zu fixieren. Dabei ist es für die praktische Ausführung wichtig, daß nach Anspruch 11 die Verrastmittel aus einem oder mehreren annähernd parallel zur Achse des Drehdorns beweglichen durch Federelemente belasteten und in Rastausnehmungen einrückenden Rastelementen bestehen.

Es ist entsprechend Anspruch 12 weiterhin möglich, daß eine Sperrung der Drehung des Lagergehäuses und des Drehhandgriff-Schaftes gegeneinander durch einen schlüsselbetätigbaren bzw. entriegelbaren Sperrzapfen vorgesehen wird, der von einem am Drehhandgriff-Schaft festliegenden Schloß in eine Ausnehmung des Lagergehäuses einrückbar ist.

Die Betätigungsvorrichtung nach der Erfindung ist in den Zeichnungen in mehreren Ausführungsbeispielen dargestellt. Es zeigt
- Fig. 1: eine Betätigungsvorrichtung und den Drehhandgriff-Schaft in einem Teilschnitt,
- Fig. 2: eine Seitenansicht der Betätigungsvorrichtung nach Fig. 1 ohne Drehhandgriff in einem vergrößerten Maßstab,
- Fig. 3: eine Unteransicht der Fig. 2, ohne den Boden des Lagergehäuses,
- Fig. 4: eine der Fig. 3 entsprechende Unteransicht, aber mit dem Gehäuseboden,
- Fig. 5: eine Seitenansicht einer anderen Bauart der Betätigungsvorrichtung mit Zwischenritzeln,
- Fig. 6: die Unteransicht der in Fig. 5 dargestellten Betätigungsvorrichtung ohne den Gehäuseboden,
- Fig. 7: die Betätigungsvorrichtung an einem Flügel montiert in Verbindung mit einer Kupplungslasche
- Fig. 8: die Kupplungslasche allein in der Hauptansicht,
- Fig. 9: eine Betätigungsvorrichtung mit Schloß in einem Teilschnitt und
- Fig. 10: eine Draufsicht auf den Gehäusedeckel eines Lagergehäuses für eine mit einem Schloß ausgestattete Betätigungsvorrichtung.

In zusätzlichen Zeichnungen sind weiterbildende Ausgestaltungsmaßnahmen zu sehen. Hierbei zeigt
- Fig. 11: einen Längsschnitt durch eine einen Drehhandgriff und ein Übersetzungsgetriebe umfassende Betätigungsvorrichtung in ihrem Grundaufbau,
- Fig. 12: eine der Fig. 11 entsprechende Darstellung der Betätigungsvorrichtung, funktionsfertig in ein Fenster eingebaut,
- Fig. 13: die Rückansicht der Betätigungsvorrichtung nach Fig. 12,
- Fig. 14: eine Teilansicht der Betätigungsvorrichtung ähnlich Fig. 13, jedoch bei vom Lagergehäuse abgenommenem Gehäuseboden,
- Fig. 15: eine der Fig. 14 ähnliche Darstellung einzelner Funktionsteile der Betätigungsvorrichtung in größerem Maßstab,
- Fig. 16: einen Schnitt entlang der Linie XVI-XVI in den Fig. 13 bis 15,
- Fig. 17: in vergrößertem Maßstab den in Fig. 16 mit XVII gekennzeichneten Ausschnittbereich,
- Fig. 18: teilweise in Pfeilrichtung XVIII der Fig. 17 gesehen und teilweise im Schnitt das Zusammenwirken einzelner Funktionsteile der Betätigungsvorrichtung,
- Fig. 19: in Seitenansicht und für sich allein betrachtet eine zu der Betätigungsvorrichtung nach den Fig. 11 bis 17 gehörende Kupplungslasche,
- Fig. 20: teilweise in Ansichtsdarstellung und teilweise im Schnitt die Einbau-Montagestellung von Betätigungsvorrichtung und zugehöriger Kupplungslasche relativ zu einem Fensterflügelprofil und
- Fig. 21: Betätigungsvorrichtung und Kupplungslasche in einer der beiden möglichen End-Schaltstellungen relativ zum Fensterflügelprofil.

In Fig. 1 der Zeichnung ist eine Betätigungsvorrichtung 1 für Treibstangenbeschläge von Fenstern und Türen gezeigt, bei der von einem Drehhandgriff-Schaft 2 ein Drehhandgriff 3 beispielsweise radial absteht. Der Drehhandgriff-Schaft 2 enthält eine koaxiale Höhlung 4, in der ein Lagergehäuse 5 aufgenommen ist. Durch die Höhlung 4 erhält der Drehhandgriff-Schaft 2 eine im wesentlichen glockenartige Ausgestaltung. Aus dem Lagergehäuse 5 ragt nach unten ein Drehdorn 6 heraus, der beim dargestellen Ausführungsbeispiel als stabförmiges, insgesamt mit einer Umfangsverzahnung 7 versehenes Ritzel ausgebildet ist. Das freie Ende 8 des Drehdorns 6 läuft in einem zylindrischen Zapfen 9 aus.

Die Drehachse 6a des Drehdorns 6 hat nach Fig. 1 eine relativ zur Drehachse 2a des Drehhandgriff-Schaftes 2 parallelversetzte Anordnung im Lagergehäuse 5. Das dem freien Ende 8 abgewendete Ende 10 des Drehdorns 6 ist in einem Gehäuseoberteil 11 des Lagergehäuses 5 ebenfalls als zylindrischer Zapfen 22 drehbar gelagert. Das Lagergehäuse 5 wird, wie in Fig. 1 zu erkennen ist, fast vollständig von der koaxialen Höhlung 4 am freien Ende des glockenartig gestalteten Drehhandgriff-Schaftes 2 aufgenommen.

Im Inneren der Höhlung 4 des glockenartig gestalteten Drehhandgriff-Schaftes 2 ist ein relativ zu diesem drehfest angeordneter Zahnring 12 mit Innenverzahnung 12a angebracht. Beim Ausführungsbeispiel der Fig. 1 steht er unmittelbar mit der Umfangsverzahnung 7 des Drehdorns 6 in Dauereingriff. Die koaxiale Höhlung 4 des Drehhandgriff-Schaftes 2 wird unten durch einen Boden 13 des Lagergehäuses 5 verschlossen, der eine Durchgangsbohrung 14 besitzt, in welcher ein im Querschnitt der Form des Drehdorns 6 angepaßtes Lagerelement 15 den Drehdorn 6 drehbar lagert. Das Gehäuseoberteil 11 des Lagergehäuses 5 ragt mit einem Zapfen 16 in eine Bohrung 17 des Daches 18 der koaxialen Höhlung 4 zentrierend hinein.

Gehäuseoberteil 11 und Gehäuseboden 13 sind drehfest, z. B. durch Schrauben oder Vernietung miteinander verbunden.

Um verschiedene Schaltstellungen des Treibstangenbeschlages fixieren zu können, ist eine weitere Bohrung 19 im Dach 18 der koaxialen Höhlung 4 des Drehhandgriff-Schaftes 2 angebracht, in der ein Federelement 20 aufgenommen wird, welches ein Verrastmittel - im Ausführungsbeispiel eine Rastkugel 21 - auf das Gehäuseoberteil 11 drückt. Die jeweiligen Schaltstellungen werden dabei durch Einrücken der Rastkugel 21 in entsprechend ausgeformte - in Fig. 1 aber nicht sichtbare - Rastausnehmungen 49 im Gehäuseoberteil 11 (vgl. Fig. 10) arretiert.

Fig. 2 zeigt das Lagergehäuse 5 mit dem daraus herausragenden Drehdorn 6 sowie den Zahnring 12 mit Innenverzahnung 12a in einem vergrößerten Maßstab. Dabei ist deutlich zu erkennen, wie das Lagerelement 15 den Drehdorn 6 umgreift und drehbar im Gehäuseboden 13 gelagert ist. Es ist von der Art und Ausgestaltung des Drehdorns 6 abhängig, ob die Lagerhülse 15 mit einer formschlüssigen Steck-Verbindung zum Drehdorn 6 ausgeführt wird, oder ob die Lagerhülse im Gehäuse 13 drehfest einsitzt und der Drehdorn 6 in der Lagerhülse 15 drehbar gelagert ist. Im letzteren Fall ist von Vorteil, wenn der Drehdorn 6 dort, wo das Lagerelement 15 mit ihm in Kontakt tritt, einen zylindrischen Querschnitt aufweist. Im Ausführungsbeispiel der Fig. 2 ist das Lagerelement 15 mit einer entsprechend der Außenverzahnung des Drehdorns 6 versehenen - hier nicht sichtbaren Innenkontur versehen, dreht sich also zusammen mit diesem in der Durchgangsbohrung 14 des Gehäusebodens 13.

Der mit der Innenverzahnung 12a versehene Zahnring 12 ist als kreisringförmiges Element zwischen dem Gehäuseboden 13 und dem Gehäuseoberteil 11 drehbeweglich angeordnet. Er wird bei der Montage in die Höhlung 4 des - in dieser Darstellung weggelassenen - Drehhandgriff-Schaftes 2 so eingepreßt, daß beide Teile drehfest miteinander verbunden sind. Da der Zahnring 12 drehbeweglich, aber baueinheitlich mit dem Lagergehäuse 5 vereinigt ist, wird über ihn auch das Lagergehäuse 5 in der Höhlung 4 des Drehhandgriff-Schaftes 2 gehalten.

Das Gehäuseoberteil 11 enthält eine für das als zylindrischer Zapfen 22 ausgebildete Ende 10 des Drehdorns 6 als Lagerung dienende Bohrung 23. Zwischen dem Gehäuseoberteil 11 und dem Zahnring 12 ist noch eine Distanzscheibe 24 angeordnet, die die Relativdrehung von Zahnring 12 und Lagergehäuse 5 zueinander erleichtert.

Die Funktion der vorstehend beschriebenen Betätigungsvorrichtung 1 läßt sich anhand der Fig. 1 bis 3 nachvollziehen.

Der Drehhandgriff-Schaft 2 wird manuell beispielsweise über den Drehhandgriff 3 in Drehung versetzt. Da der Zahnring 12 drehfest in der Höhlung 4 des Drehhandgriff-Schaftes 2 sitzt, beispielsweise durch Verbindung der beiden Teile mittels einer Rändelung auf der Außenseite des Zahnrings 12, wird er zwangsläufig mitgedreht. Über das Gehäuseoberteil 11 und über den Zapfen 16 zentriert ist das Lagergehäuse 5 in der koaxialen Höhlung 4 aufgenommen. Zwischen Gehäuseboden 13 und Gehäuseoberteil 11 ist der Drehdorn 6 drehbar gelagert und greift mit seiner Außenverzahnung, in die Innenverzahnung 12a des Zahnrings 12 ein. Entsprechend den Durchmesserverhältnissen des Teilkreises 25 des Zahnrings 12 zum Teilkreis 26 des Drehdorns 6 werden die Drehwinkel des - hier nicht sichtbaren - Drehhandgriffs 3 und des Drehdorns 6 übersetzt.

Vor allem in Fig. 3 ist ersichtlich, daß das Gehäuseoberteil 11 zwei Nietzapfenansätze 27 auf einem in den Innendurchmesser des Zahnrings 12 eintauchenden Vorsprung 28 trägt, die zur Verbindung mit dem - hier weggelassenen - Gehäuseboden 13 dienen.

Fig. 4 zeigt die Unteransicht des Lagergehäuses 5 mit dem Gehäuseboden 13, der von dem Drehdorn 6 durchdrungen wird. Der Drehdorn 6 ist in dem Gehäuseboden 13 durch das Lagerelement 15 drehbar gelagert. Als solches dient hier eine Hülse, die in der Durchgangsbohrung 14 des Gehäusebodens 13 drehfest einsitzt. Es ist, wie bereits weiter oben beschrieben, jedoch ebensogut möglich, das Lagerelement 15 drehfest mit dem Drehdorn 6 zu verbinden beispielsweise durch Formschluß mit der Umfangsverzahnung 7. Der Gehäuseboden 13 enthält vorzugsweise auch noch zwei Gewindebohrungen 29, die zur Befestigung der gesamten Betätigungsvorrichtung 1 am Flügel eines Fensters oder einer Tür genutzt werden können.

Im Gehäuseboden 13 sind auch zwei Stufenbohrungen 30 enthalten, deren im Durchmesser kleiner bemessende Stufe 31 den Gehäuseboden vollständig durchdringt. Bei der Montage des Lagergehäuses 5 durchdringen Nietzapfenansätze 27 des Gehäuseoberteils 11 diese Bohrungen 31 soweit, daß ihre Enden im erweiterten Teil der Stufenbohrung 30 durch Schließkopfbildung vernietet werden können.

Die Fig. 5 und 6 zeigen ein anderes Ausführungsbeispiel einer Betätigungsvorrichtung 1. Hierbei sind zwischen Zahnring 12 und Drehdorn 6 zusätzlich Zwischenräder 32 geschaltet. Der Drehdorn 6 kämmt also nicht unmittelbar mit der Innenverzahnung 12a des Zahnrings 12, sondern mittelbar über die Zwischenräder 32. Das ergibt einerseits einem Drehrichtungswechsel des Drehdorns 6. Andererseits kann bei entsprechender Auswahl der Abmessung der Zwischenräder 32 die Achslage des Drehdorns 6 relativ zur Achse des Drehhandgriff-Schaftes 2 innerhalb gewisser Grenzen variiert werden, ohne daß das Übersetzungsverhältnis zwischen Zahnring 12 und Drehdorn 6 sich ändert. Der in den Zahnring 12 eintauchende Vorsprung 28 ist jeweils in dem den Zwischenrädern 32 benachbarten Bereich mit einer nahezu viertelkreisförmigen Einbuchtung 33 versehen.

Die Zwischenräder 32 haben an ihren Enden jeweils zylindrische Zapfen 34, die zur Lagerung in passenden Bohrungen 35 des Gehäuseoberteils 11 und des Gehäusebodens 13 einsitzen.

Im Ausführungsbeispiel der Fig. 5 stimmen die Teilkreise 26 des Drehdorns 6 und der Zwischenräder 32 überein, so daß sich sowohl die Zwischenräder 32 als auch der Drehdorn 6 aus dem gleichen außen verzahnten Profilmaterial herstellen lassen.

Fig. 7 zeigt eine Betätigungsvorrichtung 1 an einem Flügelprofil 36 montiert. Das Lagergehäuse 5 liegt nahezu vollständig in der koaxialen Höhlung 4 des Drehhandgriff-Schaftes 2 ein. Der innenverzahnte Zahnring 12 steht in drehfester Verbindung mit dem Drehhandgriff-Schaft 2. Sie wird beispielsweise durch eine Rändelung am Außenumfang des Zahnrings 12 erreicht, die in die Höhlung 4 des Drehhandgriff-Schaftes 2 eingepreßt wird. Das Lagergehäuse 5 ist im Drehhandgriff-Schaft 2 relativ drehbar untergebracht. Zahnring 12 und Lagergehäuse 5 sind, wie bereits beschrieben, mittelbar über den Zapfen 16 des Lagergehäuses 5 zentriert, indem dieser in eine axial zur Mittelachse der koaxialen Höhlung 4 verlaufende Bohrung 17 eintaucht. Der Zahnring 12 kämmt mit seiner Innenverzahnung 12a mit der Verzahnung 7 des Drehdorns 6, der drehbar im Gehäuseoberteil 11 und im Gehäuseboden 13 gelagert ist. Der Drehdorn 6 durchdringt die Sichtfläche des Flügels 36 und endet oberhalb einer an der Flügelfalzfläche 37 vorhandenen, hinterschnittenen Nut 38. Die hinterschnittene Nut 38 ist z. B. C-förmig begrenzt und nimmt eine Treibstange längsverschiebbar in sich auf.

Der Betätigungsvorrichtung 1 ist nach Fig. 7 eine Kupplungslasche 39 zugeordnet, die mit der - nicht dargestellten - Treibstange in Verbindung steht. Die Kupplungslasche 39 umgreift das freie Ende 8 des Drehdorns 6 der Bedienungsvorrichtung 1 und lagert dessen zylindrischen Zapfen 9 in einer Aufnahme 40. Die untere, parallel zur Flügelfalzfläche 37 verlaufende Innenfläche 41 der Kupplungslasche 39 ist mit einer passend zur Verzahnung 7 des Drehdorns 6 ausgebildeten Verzahnung 41 versehen, so daß diese ineinandergreifen, um die Drehung des Drehdorns 6 in eine Linearbewegung der Kupplungslasche 39 umzusetzen. Die obere parallel zur Flügelfalzfläche 37 verlaufende Fläche der Kupplungslasche 6 ist hingegen als glatte Fläche 42 ausgebildet. Durch das Umgreifen des freien Endes 8 des Drehdorns 6, und insbesondere durch das Lagern mittels des zylindrischen Zapfens 9 in der Aufnahme 40 wird erreicht, daß der Drehdorn relativ zu der Verzahnung 41 der Kupplungslasche 39 parallel geführt ist und sich nicht unter den Verzahnungskräften der ineinander kämmenden Verzahnungen 41, 7 senkrecht zur hinterschnittenen Nut 38 verformt und aus der Verzahnung 41 gehoben wird.

Wie in Fig. 8 zu erkennen ist, wird die Aufnahme 40 der Kupplungslasche 39 vorteilhaft als langlochförmige Senke ausgebildet, da sich die Kupplungslasche 39 relativ zum - hier nicht dargestellten - Drehdorn 6 verschiebt. Die Kupplungslasche 39 ist mittels der nach unten gerichteten Zapfen 43 mit der Treibstange des Treibstangenbeschlages kuppelbar.

Es ist jedoch auch denkbar, die Verzahnung 41 materialeinheitlich mit der Treibstange auszubilden. Ebenso ist es möglich, den Zapfen 9 am freien Ende 8 des Drehdorns 6 der Betätigungsvorrichtung 1 durch einen fest im Flügel installierten - hinter der hinterschnittenen Nut 39 gelegenen - festen Lagerbock zu lagern. Die Kupplungslasche 39 ist in diesem Fall dann lediglich mit der Verzahnung 41 zur Umwandlung der Rotationsbewegung des Drehdorns 6 in die Translationsbewegung der längsverschiebbaren Treibstange ausgestattet.

Es ist aus Fig. 8 auch noch ersichtlich, wie sich einerseits die Verzahnung 41 und andererseits die Fläche 42 gegenüberliegen. Durch die in Fig. 7 und 8 dargestellte Ausgestaltung der Kupplungslasche 39 wird der Drehdorn 6 sicher und zuverlässig in der Verzahnung 41 gehalten.

Es ist ebenso möglich, daß der Drehdorn 6 mit einem im Falz angeordneten Treibstangengetriebe zusammenwirkt, welches aus einem mit der Treibstange kämmenden Zahnrad besteht, das mit dem Drehdorn 6 in Drehmitnahme steht und in einem Gehäuse gelagert ist.

Fig. 9 zeigt noch eine Betätigungsvorrichtung 1 die zur Sicherung bestimmter Schaltstellungen zusätzlich ein Schloß 46 enthält. Das Schloß 46 arretiert den Drehhandgriff-Schaft 2 relativ zum Gehäuseoberteil 11 des Lagergehäuses 5, indem es mit einem Vorsprung 47 in eine - erst in Fig. 10 dargestellte - Ausnehmung 48 des Gehäuseoberteils 11 eingerückt werden kann. Das Schloß 46 kann schlüsselbetätigbar sein oder durch einen Rastmechanismus betätigt werden, so daß der Schlüssel nur zur Entriegelung des Schlosses benötigt wird. Vorzugsweise wird ein sogenanntes Druckzylinderschloß 46 benutzt.

Fig. 10 zeigt das Gehäuseoberteil 11 des Lagergehäuses 5 mit dem Zapfen 16 zum Zentrieren desselben im Drehhandgriff-Schaft 2. Zu sehen sind auch die Ausnehmungen 48 zum Einrücken des Vorsprungs 47 des in Fig. 9 gezeigten Schlosses 46. Ebenfalls ist in dieser Ansicht gut zu erkennen, wie die Rasteingriffe 49 angeordnet sind, die mit der - hier ebenfalls nicht sichtbaren - Rastkugel 21 die verschiedenen Schaltstellungen der Betätigungsvorrichtung 1 arretieren. Die Rasteingriffe 49 sind als seitlich offene Mulden in das Gehäuseoberteil 11 eingebracht, wobei zur rechten und linken Verwendbarkeit der Betätigungsvorrichtung jeweils vier 90°-Stellungen vorhanden sind. Zur Erzielung weiterer fixierter Schaltstellungen können weitere Rasteingriffe vorgesehen werden.

Die in den Fig. 11 bis 20 dargestellte Bauform einer Betätigungsvorrichtung 51 stimmt von ihrem Grundprinzip her mit der Betätigungsvorrichtung 1 nach den Fig. 1 bis 10 überein. Deshalb werden auch die entsprechenden Funktionsteile der Betätigungsvorrichtung 51 nach den Fig. 11 bis 20 mit Bezugszahlen versehen, die gegenüber den entsprechenden Bezugs zahlen für die Betätigungsvorrichtung 1 nach den Fig. 1 bis 10 jeweils um den Wert 50 erhöht sind.

Auch bei der Betätigungsvorrichtung 51 für Treibstangenbeschläge von Fenstern und Türen nach den Fig. 11 bis 21 steht von einem Drehhandgriff-Schaft 52 der Drehhandgriff 53 im wesentlichen radial ab.

Eine etwa glockenartige Ausgestaltung erhält der Drehhandgriff-Schaft 52 durch eine koaxiale Höhlung 54 in der ein Lagergehäuse 55 aufgenommen ist. Aus dem Lagergehäuse 55 für ein Übersetzungsgetriebe ragt gemäß Fig. 12 nach hinten ein Drehdorn 56 heraus, welcher als ein stabförmiges, insgesamt mit einer Umfangsverzahnung 57 versehenes Ritzel ausgeführt werden kann. Das freie Ende 58 dieses Drehdorns 56 läuft dabei in einen zylindrischen Zapfen 59 aus. Seine Drehachse 56a hat nach den Fig. 12 und 14 eine relativ zur Drehachse 52a des Drehhandgriff-Schaftes 52 parallelversetzte Anordnung im Lagergehäuse 55. Das im Lagergehäuse 55 befindliche Ende 60 des Drehdorns 56 ist ebenfalls als zylindrischer Zapfen 72 gestaltet und drehbar von einer Bohrung 73 im Gehäuseoberteil 61 des Lagergehäuses 55 aufgenommen.

Die Fig. 11, 12 und 16 zeigen deutlich, daß das Lagergehäuse 55 insgesamt in der koaxialen Höhlung 54 am freien Ende des glockenartig gestalteten Drehhandgriff-Schaftes 52 sitzt und daß dabei ein flachkegeliger Höcker 67 im Zentrum der Höhlung 54 in eine komplementäre Mulde 66 im Dach 68 des Gehäuseoberteils 61 eintaucht. Dabei ist ein Zahnring 62 zwischen dem Gehäuseoberteil 61 und dem Gehäuseboden 63 des Lagergehäuses 55 relativ drehbar gefaßt. Er liegt jedoch mit seinem Außenumfang völlig frei. Dieser Außenumfang des Zahnrings 62 ist an zwei diametral voneinander abgewendeten Umfangsstellen mit jeweils einer sich sekantial erstreckenden Abflachung als Kupplungsfläche 62b versehen. Diese Kupplungsflächen 62 treten mit komplementären Gegenkupplungsflächen 54a in Wirkverbindung, die am Innenumfang der koaxialen Höhlung 54 des Drehhandgriff-Schaftes 52 ausgebildet sind (vergl. Fig. 14 und 15).

Kupplungsflächen 62b und Gegenkupplungsflächen 54a kommen auf einfache Weise miteinander in formschlüssigen Steckeingriff, wenn Lagergehäuse 55 und Zahnring 62 gemeinsam axial in die koaxiale Höhlung 54 des Drehhandgriff-Schaftes 52 eingeschoben werden. Hierdurch gelangt der Zahnring 62 mit dem Drehhandgriff-Schaft 52 in drehfeste Verbindung, während zugleich das Lagergehäuse 5 relativdrehbar in der koaxialen Höhlung 54 aufgenommen ist.

Der axialen Lagenfixierung des Zahnrings 62 und des Lagergehäuses 55 in der koaxialen Höhlung 54 des Drehhandgriff-Schaftes 52 sind besondere Schnapphaken 100 dienlich. Diese greifen vom Zahnring 62 aus zumindest bereichsweise am Umfang des Gehäuseoberteils 61 in Form von Ringsegmenten vorbeigreifen. Die Schnapphaken 100 wirken dabei mit Ringnut-Hinterschneidungen 101 am Innenumfang der koaxialen Höhlung 54 des Drehhandgriff-Schaftes 52 zusammen, indem sie in diese in Richtung nach radial auswärts elastisch einrücken (vergl. Fig. 16). Die Anordnung und Ausbildung der Schnapphaken 100 ist besonders deutlich in den Fig. 16 bis 18 der Zeichnung zu sehen. Dabei wird erkennbar, daß die Schnapphaken 100 von axialen Randauslegern 102 eines Ringkörpers 103 gebildet sind, welcher in einen Spalt 104 eingreift, der zwischen dem Gehäuseoberteil 61 des Lagergehäuses 55 und dem Zahnring 62 vorhanden ist. Mitnehmervorsprünge 105 am Ringkörper 103 und Mitnehmereingriffe 106 im Zahnring 62 führen zu einer drehfesten Verbindung zwischen diesen Teilen.

Im einfachsten Falle bilden der Ringkörper 103 und die Schnapphaken 100 miteinander ein einstückiges Kunststoff-Formteil, das genügend stabil ist, um die axiale Lagensicherung von Lagergehäuse 55 und Zahnring 62 in der Höhlung 54 des Drehhandgriff-Schaftes 52 zu gewährleisten.

Bewährt hat es sich auch, den Ringkörper 103 noch mit etwa parallel zu den Randauslegern 102 ausgerichteten, dünnen Fixierzapfen 107 zu versehen (vergl. Fig. 16 bis 18). Diese Fixierzapfen 107 ragen dabei jeweils in eine Fixieraufnahme 108 am Gehäuseoberteil 61 des Lagergehäuses 55 hinein und ergeben auf diese Art und Weise eine Grundstellungssicherung des Drehhandgriffs 53 relativ zum Lagergehäuse 55. Da die Fixierzapfen 107 eine Gestaltung haben, die leicht abbrechbar bzw. durchtrennbar ist, ergibt sich eine Grundstellungssicherung des Drehhandgriffs 53 zum Lagergehäuse 55 die nach dem ordnungsgemäßen Einbau der Betätigungsvorrichtung bei deren erstmaliger Bedienung wünschernwert leicht zerstörbar ist.

Ähnlich dem Ringkörper 103 kann auch zwischen dem Zahnring 62 und dem Gehäuseboden 63 noch eine Distanzscheibe 74 aus Kunststoffmaterial vorgsehen werden, um eine spielarme Drehfähigkeit des Zahnrings 62 im Lagergehäuse 55 zu sichern.

Insbesondere der Fig. 15 läßt sich noch entnehmen, daß es zweckmäßig sein kann, die sekantial gerichteten Kupplungsflächen 62b am Außenumfang des Zahnrings 62 und/oder auch die dazu komplementären Gegenkupplungsflächen 54a in der koaxialen Höhlung 54 des Drehhandgriff-Schaftes 52 mit linienförmig verlaufenden Profilierungen geringer Höhe, beispielsweise mit Dreieckzähnchen, zu versehen. Diese können als Spielausschaltelemente zwischen den Kupplungsflächen 62b und den Gegenkupplungsflächen 54a wirken, wenn sie beim axialen Zusammenstecken des Drehhandgriff-Schaftes 52 mit dem Lagergehäuse 55 und dem Zahnring 62 aufeinandertreffen und dabei mehr oder weniger einer verbleibenden Verformung unterworfen werden.

Ein Vergleich der Fig. 11 und 12 der Zeichnung läßt erkennen, daß es auch vorteilhaft sein kann, wenn der Drehdorn 56 über seine Gesamtlänge hinweg als Ritzel profiliert ist. Sie läßt sich dabei nämlich sowohl mit der Verzahnung 91 der am Flügel 86 in der hinterschnittenen Nut 88 der Flügelfalzfläche 87 verschiebbar geführten Kupplungslasche 89 als auch entweder mit der Innenverzahnung 62a des Zahnrings 62 oder aber mit dem Zwischenritzel 82 des Übersetzungsgetriebes auf einfache Weise in lösbare Axial-Steckverbindung bringen. Dabei durchsetzt der Drehdorn 56 nicht nur die Durchgangsbohrung 64 im Gehäuseboden 63, sondern er wird auch von dem in diser Durchgangsbohrung 64 desselben befindlichen, hülsenförmigen Lagerelement 65 aufgenommen. Wenn letzteres drehbeweglich in der Durchgangsbohrung 64 sitzt, ist es vorteilhaft, seine Innenkontur komplementär zum Ritzelprofil des Drehdorns 56 zu gestalten, so daß es diesen formschlüssig umfassen kann.

In den Fig. 19 bis 21 der Zeichnung ist die zur Betätigungsvorrichtung 51 gehörende Kupplungslasche 89 in einer besonderen Gestaltungsform zu sehen. Sie hat nämlich als Aufnahme 90 für den zylindrischen Zapfen 59 am freien Ende 58 des Drehdorns 56 ein sich parallel zu seiner Verzahnung 91 erstreckendes Langloch, das nur an einer vorbestimmten Stelle, nämlich vorzugsweise auf halber Länge, mit einer Durchstecköffnung 109 für den Drehdorn 56 versehen ist. Die Öffnungsweite der Durchstecköffnung 109 ist dabei an den Kopfkreisdurchmesser des den Drehdorn 56 bildenden, stabförmigen Ritzels angepaßt, während die übrigen Längenteile der langlochförmigen Aufnahme 90 lediglich eine dem zylindrischen Zapfen 59 angepaßte Breite aufweisen. Wird die Kupplungslasche 89 mit ihrer Durchstecköffnung 109 auf die Durchgangsbohrung 64 im Gehäuseboden 63 des Lagergehäuses 55 ausgerichtet, dann kann der Drehdorn 56 in seiner Axialrichtung nacheinander mit der Verzahnung 91 der Kupplungslasche 89 und mit der Innenverzahnung 62a des Zahnrings 62 oder aber mit dem Zwischenritzel 82 in eine lösbare Axial-Steckverbindung gebracht werden. Abschließend braucht dann nur noch eine Abdeckleiste 110 von der Seite her mit der Kupplungslasche 89 in Steckverbindung gebracht zu werden, um die Betätigungsvorrichtung 51 funktionsfähig zu machen.

Zu Schluß soll noch erwähnt werden, daß die Durchstecköffnung 109 der Kupplungslasche 89 sich durch entsprechendes Verschieben auch mit jeder der in Fig. 13 gezeigten Gewindebohrungen 79 im Gehäuseboden 63 des Lagergehäuses 55 in Deckungslage bringen läßt, damit dann in diese jeweils Befestigungsschraube eingedreht werden kann. Hierdurch läßt die gesamte Betätigungsvorrichtung 51 mit einem Fenster- und Türflügel 86 in eine sichere Halteverbindung bringen.

Anhand der in den den Fig. 7 und 12 sowie 20 und 21 der Zeichnung dargestellten Ausführungsbeispiele wird die Benutzung der Betätigungsvorrichtung 1 bzw. 51 jeweils in Verbindung mit solchen Treibstangenbeschlägen erläutert, deren Treibstangen unmittelbar in hinterschnittenen Nuten 38 bzw. 88 an der Flügelfalzfläche 37 bzw. 87 längsschiebbar geführt sind. Eine solche Anordnung der Treibstangen ist dann möglich, wenn die die hinterschnittene Nut 38 bzw. 88 aufweisenden Flügelprofile entweder als Metall-Strangpreßprofile oder aber als Kunststoff-Extrusionsprofile zur Verfügung stehen.

Selbstverständlich kann jedoch die Betätigungsvorrichtung 1 bzw. 51 auch in Verbindung mit Treibstangenbeschlägen zum Einsatz gelangen, bei denen die Treibstangen längsschiebbar an der Rückseite einer sogenannten Stulpschiene geführt werden. In diesem Falle ist die Stulpschiene dann der Befestigung des Treibstangenbeschlages in einer sogenannten Stufennut (Euro-Nut) dienlich, welche sich dann - anstelle der hinterschnittenen Nut - in der Flügelfalzfläche 37 bzw. 87 befindet.

Für den letztgenannten Benutzungsfall der Betätigungsvorrichtung 1 bzw. 51 besteht lediglich die Notwendigkeit, die Kupplungslasche 39 nach Fig. 8 bzw. 89 nach Fig. 19 an die Rückseite der von der Stulpschiene geführten Treibstange zu setzen und sie mit dieser schubfest zu verbinden.

### Bezugszeichenliste

- 1: Betätigungsvorrichtung
- 2: Drehhandgriff-Schaft
- 2a: Drehachse
- 3: Drehhandgriff
- 4: koaxiale Höhlung
- 5: Lagergehäuse
- 6: Drehdorn
- 6a: Drehachse
- 7: Umfangsverzahnung
- 8: freies Ende
- 9: zylindrischer Zapfen
- 10: Ende
- 11: Gehäuseoberteil
- 12: Zahnring
- 12a: Innenverzahnung
- 13: Gehäuseboden
- 14: Durchgangsbohrung
- 15: Lagerelement
- 16: Zapfen
- 17: Bohrung
- 18: Dach
- 19: Bohrung
- 20: Federelement
- 21: kugelförmiges Rastelement
- 22: zylindrischer Zapfen
- 23: Bohrung
- 24: Distanzscheibe
- 25: Teilkreis (von 12)
- 26: Teilkreis (von 6)
- 27: Nietzapfenansatz
- 28: Vorsprung
- 29: Gewindebohrungen
- 30: Stufenbohrungen
- 31: Stufe
- 32: Zwischenräder
- 33: Einbuchtung
- 34: zylindrischer Zapfen
- 35: Bohrung
- 36: Flügel
- 37: Flügelfalzfläche
- 38: hinterschnittenen Nut
- 39: Kupplungslasche
- 40: Aufnahme
- 41: Verzahnung
- 42: Fläche
- 43: Zapfen
- 46: Schloß
- 47: Vorsprung
- 48: Ausnehmungen
- 49: Rasteingriffe
- 51: Betätigungsvorrichtung
- 52: Drehhandgriff-Schaft
- 52a: Drehachse
- 53: Drehhandgriff
- 54: koaxiale Höhlung
- 54a: Gegenkupplungsfläche
- 55: Lagergehäuse
- 56: Drehdorn
- 56a: Drehachse
- 57: Umfangsverzahnung
- 58: freies Ende
- 59: zylindrischer Zapfen
- 60: Ende
- 61: Gehäuseoberteil
- 62: Zahnring
- 62a: Innenverzahnung
- 62b: Kupplungsflächen
- 63: Gehäuseboden
- 64: Durchgangsbohrung
- 65: Lagerelement
- 66: Mulde
- 67: Höcker
- 68: Dach
- 69: Bohrung
- 70: Federelement
- 71: kugelförmiges Rastelement
- 72: zylindrischer Zapfen
- 73: Bohrung
- 74: Distanzscheibe
- 75: Teilkreis von 62
- 76: Teilkreis von 56
- 77: Nietzapfenansatz
- 78: Vorsprung
- 79: Gewindebohrungen
- 80: Stufenbohrungen
- 81: Stufe
- 82: Zwischenrad
- 83: Einbuchtung
- 84: zylindrischer Zapfen
- 85: Bohrung
- 86: Flügel
- 87: Flügelfalzfläche
- 88: hinterschnittene Nut
- 89: Kupplungslasche
- 90: Aufnahme
- 91: Verzahnung
- 92: Fläche
- 93: Zapfen
- 96: Schloß
- 97: Vorsprung
- 98: Ausnehmungen
- 99: Rasteingriffe
- 100: Schnapphaken
- 101: Hinterschneidungen
- 102: Randausleger
- 103: Ringkörper
- 104: Spalt
- 105: Mitnehmereingriff
- 106: Mitnehmereingriff
- 107: Fixierzapfen
- 108: Profilierungen
- 109: Durchstecköffnung
- 110: Abdeckleiste

## Patentansprüche

1. Betätigungsvorrichtung (1) für Treibstangenbeschläge von Fenstern und Türen
mit einem über einen begrenzten Drehwinkelbereich, z.B. 90° oder 180°, bewegbaren Drehhandgriff (3) als Antriebsglied
und mit einem damit durch ein Übersetzungsgetriebe (7, 12a) gekuppelten Drehdorn (6), der jeweils größere Drehwinkelbereiche als der Drehhandgriff (3) durchläuft, bei der der Drehhandgriff (3) und der Drehdorn (6) von einem Lagergehäuse (5) gehalten sind,
bei der das Lagergehäuse (5) an dem mit dem Treibstangenbeschlag ausgestatteten Fenster- oder Türelement (36) befestigbar ist,
und bei der der Drehhandgriff (3) über einen Schaft oder Hals (2) am Lagergehäuse (5) angreift,
dadurch gekennzeichnet,
- daß das Lagergehäuse (5) in einer koaxialen Höhlung (4) am freien Ende des glockenartig gestalteten Drehhandgriff-Schaftes oder -Halses (2) aufgenommen ist,
- daß sich innerhalb der Höhlung (4) des glockenartig gestalteten Drehhandgriff-Schaftes oder -Halses (2) eine relativ zu diesem drehfest angeordnete Innenverzahnung (12a) befindet,
- und daß mit der Innenverzahnung (12a) unmittelbar oder mittelbar ein Übersetzungsritzel (7) des Drehdorns (6) in Dauereingriff steht.

2. Betätigungsvorrichtung nach Anspruch 1,
dadurch gekennzeichnet,
daß mit der Innenverzahnung (12a) eines Zahnrings (12) des glockenartig gestalteten Drehhandgriff-Schaftes oder -Halses (2) mindestens ein Zwischenritzel (32) in Eingriff steht, das mit dem Drehdorn-Ritzel (7) dauernd kämmt.

3. Betätigungsvorrichtung nach einem der Ansprüche 1 und 2,
dadurch gekennzeichnet,
daß auch das freie Ende des Drehgriffdorns (6) ein Ritzel (7) aufweist oder trägt, das mit einer an einer Treibstange befindlichen Verzahnung (41) in Eingriff steht.

4. Betätigungsvorrichtung nach einem der Ansprüche 1 bis 3,
dadurch gekennzeichnet,
daß die Drehachse (6a) des Drehdorns (6) parallel versetzt zur Drehachse (2a) des Drehhandgriffs (3) vorgesehen ist.

5. Betätigungsvorrichtung nach einem der Ansprüche 1 bis 4,
dadurch gekennzeichnet,
daß die koaxiale Höhlung (4) so bemessen ist, daß das Lagergehäuse (5) wenigstens nahezu vollständig hierin aufgenommen wird.

6. Betätigungsvorrichtung nach einem der Ansprüche 1 bis 5,
dadurch gekennzeichnet,
daß der Drehdorn (6) an seinem freien Ende (8) einen zylindrischen Zapfen (9) aufweist, der von einer Aufnahme (40) zumindest rechtwinklig zur Bewegungsrichtung des Treibstangenbeschlages formschlüssig umgriffen wird.

7. Betätigungsvorrichtung nach Anspruch 6,
dadurch gekennzeichnet,
daß die Aufnahme (40) aus einem senkrecht zur Bewegungsrichtung stehenden, in Richtung der Bewegungsrichtung verlaufenden langlochartigen Mulde oder Ausnehmung besteht, die einteilig mit der Verzahnung (41) ausgebildet ist.

8. Betätigungsvorrichtung nach Anspruch 6,
dadurch gekennzeichnet,
daß die Aufnahme (40) aus einem am Flügel feststehenden Lagerbock besteht.

9. Betätigungsvorrichtung nach einem oder mehreren der Ansprüche
1 bis 8,
dadurch gekennzeichnet,
daß sich Lagergehäuse (5) und der Drehhandgriff-Schaft (2) über eine Zapfen-Loch-Verbindung (16, 17) gegeneinander zentrieren lassen.

10. Betätigungsvorrichtung nach einem oder mehreren der Ansprüche
1 bis 9,
dadurch gekennzeichnet,
daß das Lagergehäuse (5) und/oder der Drehhandgriff-Schaft (2) Verrastmittel (21, 49) aufweist, um verschiedene, die Schaltstellung darstellende Relativlagen von Lagergehäuse (5) und Drehhandgriff-Schaft (2) zu fixieren.

11. Betätigungsvorrichtung nach Anspruch 10,
dadurch gekennzeichnet,
daß die Verrastmittel (21, 49) aus einem oder mehreren annähernd parallel zur Achse des Drehdorns (6) beweglichen, durch Federelemente (20) belasteten und in Rastausnehmungen (49) einrückenden Rastelementen (21) bestehen.

12. Betätigungsvorrichtung nach einem oder mehreren der Ansprüche
1 bis 11,
dadurch gekennzeichnet,
daß eine Sperrung der Drehung des Lagergehäuses (5) und des Drehhandgriff-Schaftes (2) gegeneinander durch einen schlüsselbetätigbaren bzw. entriegelbaren Sperrzapfen (47) vorgesehen ist, der von einem am Drehhandgriff-Schaft (2) festliegenden Schloß (46) in eine Ausnehmung (48) des Lagergehäuses (5) einrückbar ist.

13. Betätigungsvorrichtung (51) nach einem der Ansprüche 1 bis 12,
dadurch gekennzeichnet,
daß der Zahnring (62) einerseits zwischen dem Gehäuseoberteil (61) und dem Gehäuseboden (63) des Lagergehäuses (55) relativ drehbar gefaßt ist (74, 103),
daß der Zahnring (62) andererseits an seinem Außenumfang mit senkantialen Kupplungsflächen (62b) ausgestattet ist, die mit komplementären Gegenkupplungsflächen (54a) der koaxialen Höhlung (54) des glockenartig gestalteten Drehhandgriff-Schaftes (52) in formschlüssigen Steckeingriff bringbar sind,
und daß vom Zahnring (62) aus zumindest bereichsweise am Umfang des Gehäuseoberteils (61) vorbeigreifende Schnapphaken (100) als axiale Lagensicherungselemente in Hinterschneidungen (101) am Innenumfang der Höhlung (54) des glockenartigen Drehhandgriff-Schaftes (52) einrückbar sind.

14. Betätigungsvorrichtung nach Anspruch 13,
dadurch gekennzeichnet,
daß die sekantial gerichteten Kupplungsflächen (62b) des Zahnrings (62) und/oder die komplementären Gegenkupplungsflächen (54a) in der Höhlung (54) des Drehhandgriff-Schaftes (52) mit linienförmig und vorzugsweise achsparallel verlaufenden Profilierungen (108) geringer Höhe versehen sind.

15. Betätigungsvorrichtung nach einem der Ansprüche 13 und 14,
dadurch gekennzeichnet,
daß die Schnapphaken (100) von axialen Randauslegern (102) eines Ringkörpers (103) gebildet sind, der in einen Spalt (104) zwischen dem Gehäuseoberteil (61) des Lagergehäuses (55) und dem Zahnring (62) eingreift und welcher über Mitnehmereingriffe (105, 106) drehfest mit dem Zahnring (62) in Steckkupplungseingriff steht.

16. Betätigungsvorrichtung nach einem der Ansprüche 13 bis 15,
dadurch gekennzeichnet,
daß der Ringkörper (103) und die Schnapphaken (100) miteinander ein einstückiges Kunststoff-Formteil bilden.

17. Betätigungsvorrichtung nach einem der Ansprüche 13 bis 16,
dadurch gekennzeichnet,
daß der Ringkörper (103) mit dem Gehäuseoberteil (61) des Lagergehäuses (55) zugewendeten abbrechbaren bzw. durchtrennbaren Fixierzapfen (107) ausgestattet ist, die in Fixieraufnahmen (108) am Gehäuseoberteil (61) des Lagergehäuses (55) eingreifen, wobei sie eine zerstörbare Grundstellungs-Sicherung des Drehhandgriffs (53) zum Lagergehäuse (55) bilden.

18. Betätigungsvorrichtung nach einem der Ansprüche 13 bis 17,
dadurch gekennzeichnet,
daß der Drehdorn (56) über seine Gesamtlänge hinweg als Ritzel ausgebildet und dabei sowohl mit der Verzahnung (91) der Kupplungslasche (89) als auch mit dein Zahnring (62) oder dem Zwischenritzeln (82) des Übersetzungsgetriebes in lösbarer Axial-Steckverbindung bringbar ist.

19. Betätigungsvorrichtung nach einem der Ansprüche 6 und 7 sowie 13 und 18,
dadurch gekennzeichnet,
daß die langlochartige Mulde (90) in der Kupplungslasche (89) an einer vorbestimmten Stelle, vorzugsweise auf halber Länge, mit einer Durchstecköffnung bzw. - erweiterung (109) für den Drehdorn (56) versehen ist.

## Claims

1. A device (1) for actuating positioning rod fittings of windows and doors,
comprising a drive element in the form of a rotary handle (3) movable through a limited angular range, e.g. 90° or 180°, and
comprising an arbor (6) coupled therewith by a transmission gear (7, 12a) and moving through wider angular ranges than the rotary handle (3), wherein the rotary handle (3) and the arbor (6) are held by a bearing casing (5), wherein the bearing casing (5) can be fixed to the window or door element (36) equipped with the positioning rod fitting, and wherein the rotary handle (3) has a neck or stem (2) engaging the bearing casing (5), characterised in that
- the bearing casing (5) is received in a coaxial cavity (4) on the free end of the bell-shaped rotary handle stem or neck (2),
- in that inner teeth (12a) are situated inside the cavity (4) of the bell-shaped rotary handle stem or neck (2) and are non-rotatable relative thereto, and
- in that a transmission pinion (7) of the arbor (6) is in permanent engagement, directly or indirectly, with the inner teeth (12a).

2. An actuating device according to claim 1, characterised in that at least one intermediate pinion (32) which permanently meshes with the arbor pinion (7) engages the inner teeth (12a) of a toothed ring (12) of the bell-shaped rotary handle stem or neck (2).

3. An actuating device according to claim 1 or 2, characterised in that the free end of the arbor (6) also comprises or bears a pinion (7) which engages teeth (41) on a positioning rod.

4. An actuating device according to any of claims 1 to 3, characterised in that the rotational axis (6a) of the arbor (6) is parallel to and offset from the rotational axis (2a) of the rotary handle (3).

5. An actuating device according to any of claims 1 to 4, characterised in that the coaxial cavity (4) is so dimensioned that the bearing casing (5) is at least nearly completely received therein.

6. An actuating device according to any of claims 1 to 5, characterised in that the arbor (6) at its free end (8) has a cylindrical journal (9) which is positively surrounded by a seat (40) at least at right angles to the direction of motion of the positioning rod fitting.

7. An actuating device according to claim 6, characterised in that the seat (40) is formed by a slot-like hollow or cavity which is in one piece with the teeth (41) and is disposed at right angles to the direction of motion and extends in the direction of motion.

8. An actuating device according to claim 6, characterised in that the seat (40) comprises a fixed bearing block on the leaf.

9. An actuating device according to one or more of claims 1 to 8, characterised in that the bearing casing (5) and the rotary handle stem (2) can be centred relative to one another via a pin and hole connection (16, 17).

10. An actuating device according to one or more of claims 1 to 9, characterised in that the bearing casing (5) and/or the rotary handle stem (2) have latching means (21, 49) in order to secure the bearing casing (5) and the rotary handle stem (2) in various relative positions constituting shift positions.

11. An actuating device according to claim 10, characterised in that the latching means (21, 49) comprise one or more latching elements (21) which are movable approximately parallel to the axis of the arbor (6), are biased by spring elements (20) and engage in latching recesses (49).

12. An actuating device according to one or more of claims 1 to 11, characterised in that the bearing casing (5) and the rotary handle stem (2) are prevented from rotating relative to one another by a key-actuated or unlockable locking journal (47) insertable into a recess (48) in the bearing casing (5) from a lock (46) fixed on the rotary handle stem (2).

13. An actuating device (51) according to any of claims 1 to 12, characterised in that the toothed ring (62) on the one hand is gripped (74, 103) between the top part (61) and the bottom part (63) of the bearing casing (55) so as to be rotatable relative thereto and on the other hand the outer periphery of the toothed ring (62) is formed with secantial coupling surfaces (62b) which can be brought into positive plug-in engagement with complementary mating coupling surfaces (54a) of the coaxial cavity (54) in the bell-shaped rotary handle stem (52), and in that the toothed ring (62) comprises snap hooks (100) which project beyond at least parts of the periphery of the top part (61) of the casing and constitute axial position-securing elements which can be inserted into undercuts (101) on the inner periphery of the cavity (54) in the bell-shaped rotary handle stem (52).

14. An actuating device according to claim 13, characterised in that the secantial coupling surfaces (62b) on the toothed ring (62) and/or the complementary mating coupling surfaces (54a) in the cavity (54) of the rotary handle stem (52) are formed with shallow profiling (108) in the form of lines and preferably axially parallel.

15. An actuating device according to claim 13 or 14, characterised in that the snap hooks (100) are formed by axial extension arms (102) from the edge of an annular member (103) which engages in a gap (104) between the toothed ring (62) and the top part (61) of the bearing casing (55) and which is in non-rotatable plug-in coupling engagement with the toothed ring (62) via driver engagements (105, 106).

16. An actuating device according to any of claims 13 to 15, characterised in that the annular member (103) and the snap hooks (100) together form a one-piece plastic moulding.

17. An actuating device according to any of claims 13 to 16, characterised in that the annular member (103) is equipped with breakable or cuttable fixing pins (107) which face the top part (61) of the bearing casing (55) and engage in fixing recesses (108) on the top part (61) of the bearing casing (55) and form a destructible means for securing the rotary handle (53) initially in position relative to the bearing casing (55).

18. An actuating device according to any of claims 13 to 17, characterised in that the arbor (56) along its entire length is in the form of a pinion and can be releasably axially plugged or connected both to the teeth (91) on the coupling lug (89) and to the toothed ring (62) or the intermediate pinions (82) of the transmission gear.

19. An actuating device according to any of claims 6, 7 and 13 and 18, characterised in that the slot-like hollow (90) in the coupling lug (89) is formed at a predetermined place, preferably halfway along its length, with an opening or widened part (109) for inserting the arbor (56).

## Revendications

1. Dispositif d'actionnement (1) pour ferrures de tringles de commande de fenêtres et de portes,
comprenant une poignée rotative (3) comme organe d'entraînement pouvant être déplacé dans une zone d'angle de rotation limitée, par exemple de 90° ou de 180°, et comprenant une broche (6) accouplée à la poignée rotative par un engrenage (7, 12a) et qui couvre respectivement de plus grandes zones d'angles que la poignée rotative (3), la poignée rotative (3) et la broche (6) étant assujetties au corps de palier (5) et le corps de palier (5) pouvant être fixé à l'élément de fenêtre ou de porte (36) doté de la ferrure de tringle de commande et la poignée rotative (3) venant en prise sur le corps de palier (5) par l'intermédiaire d'une tige ou d'un col (2),
caractérisé en ce que
- le corps de palier (5) est logé dans un creux coaxial (4) ménagé à l'extrémité libre de la tige ou du col de la poignée rotative conçu en forme de cloche (2);
- à l'intérieur du creux (4) de la tige ou du col de la poignée rotative conçu en forme de cloche (2) se trouve un engrenage intérieur (12a) monté à demeure par rapport à celui-ci, et
- un pignon de transmission (7) de la broche (6) est directement ou indirectement en prise permanente avec l'engrenage intérieur (12a).

2. Dispositif d'actionnement suivant la revendication 1, caractérisé en ce qu'au moins un pignon intermédiaire (32), qui est en prise permanente avec le pignon (7) de la broche, s'engrène avec l'engrenage intérieur (12a) d'une bague dentée (12) de la tige ou du col de la poignée rotative conçu en forme de cloche (2).

3. Dispositif d'actionnement suivant la revendication 1 ou 2, caractérisé en ce que l'extrémité libre de la broche (6) de la poignée présente également un pignon qui s'engrène avec un engrenage (41) disposé sur une tringle de commande.

4. Dispositif d'actionnement suivant l'une quelconque des revendications 1 à 3, caractérisé en ce que l'axe de rotation (6a) de la broche (6) est décalé parallèlement à l'axe de rotation (2a) de la poignée rotative (3).

5. Dispositif d'actionnement suivant l'une quelconque des revendications 1 à 4, caractérisé en ce que les dimensions du creux coaxial (4) sont prévues de façon à ce que le corps de palier (5) y soit presque complètement logé.

6. Dispositif d'actionnement suivant l'une quelconque des revendications 1 à 5, caractérisé en ce que la broche (6) présente à son extrémité libre (8) un doigt cylindrique (9) enveloppé avec épousement de forme par un logement (40) au moins perpendiculaire au sens de déplacement de la ferrure de tringle de commande.

7. Dispositif d'actionnement suivant la revendication 6, caractérisé en ce que le logement (40) consiste en une cavité en forme de boutonnière ou en un évidement s'étendant perpendiculairement au sens de déplacement et venu d'une seule pièce avec l'engrenage (41).

8. Dispositif d'actionnement suivant la revendication 6, caractérisé en ce que le logement (40) consiste en un support fixé sur le battant de fenêtre ou vantail de porte.

9. Dispositif d'actionnement suivant l'une ou plusieurs des revendications 1 à 8, caractérisé en ce que le corps de palier (5) et la tige de la poignée rotative (2) peuvent être centrés l'un par rapport à l'autre par l'intermédiaire d'un assemblage à mortaise (16, 17).

10. Dispositif d'actionnement suivant l'une ou plusieurs des revendications 1 à 9, caractérisé en ce que le corps de palier (5) et/ou la tige de la poignée rotative (2) présente des moyens d'enclenchement (21, 49) afin de fixer différentes positions relatives, représentant la position de commutation, du corps de palier (5) et de la tige de la poignée rotative (2).

11. Dispositif d'actionnement suivant la revendication 10, caractérisé en ce que les moyens d'enclenchement (21, 49) consistent en un ou plusieurs éléments d'arrêt (21) se déplaçant presque parallèlement à l'axe de la broche (6) qui sont sollicités par des éléments de ressort (20) et s'engrènent dans des évidements d'arrêt (49).

12. Dispositif d'actionnement suivant l'une ou plusieurs des revendications 1 à 11, caractérisé en ce qu'un blocage de la rotation du bloc de palier (5) par rapport à la tige de la poignée rotative (2) est prévu à l'aide d'un tenon de blocage (47) à commande par clé et déverrouillable qui peut s'engrener dans un évidement (48) du corps de palier (5) par une serrure (46) fixée sur la tige de la poignée rotative (2).

13. Dispositif d'actionnement (51) suivant l'une quelconque des revendications 1 à 12, caractérisé en ce que la bague dentée (62) est d'une part prise entre la partie supérieure (61) et le fond (63) du corps de palier (55), avec possibilité relative de rotation (74, 103), en ce que la bague dentée (62) est d'autre part pourvue sur sa périphérie externe de surfaces d'accouplement sécantes (62b) qui peuvent être amenées à s'enficher avec épousement de forme avec des surfaces d'accouplement opposées complémentaires (54a) du creux coaxial (54) de la tige (52) de la poignée rotative en forme de cloche, et en ce que partant de la bague dentée (62) des crochets à déclic (100) dépassent au moins à certains endroits de la périphérie de la partie supérieure (61) du corps de palier et peuvent être enfichés comme des éléments de fixation axiaux dans des contre-dépouilles (101) situées sur la périphérie interne du creux (54) de la tige (52) de la poignée rotative en forme de cloche.

14. Dispositif d'actionnement suivant la revendication 13, caractérisé en ce que les surfaces d'accouplement sécantes (62b) de la bague dentée (62) et/ou les surfaces d'accouplement opposées complémentaires (54a) dans le creux (54) de la tige (52) de la poignée rotative sont dotées de profilages (108) linéaires de moindre hauteur et dont les axes sont de préférence parallèles.

15. Dispositif d'actionnement suivant la revendication 13 ou 14, caractérisé en ce que les crochets à déclic (100) sont formés par les bras latéraux axiaux (102) d'un corps annulaire (103) qui s'engrène dans une fente (104) séparant la partie supérieure (61) du corps de palier (55) de la bague dentée (62) et qui est en accouplement d'enfichage, sans possibilité de rotation, avec la bague dentée (62) par l'intermédiaire de contacts d'entraînement (105, 106).

16. Dispositif d'actionnement suivant l'une quelconque des revendications 13 à 15, caractérisé en ce que le corps annulaire (103) et les crochets à déclic (100) forment une pièce en matière plastique d'un seul tenant.

17. Dispositif d'actionnement suivant l'une quelconque des revendications 13 à 16, caractérisé en ce que le corps annulaire (103) est équipé de chevilles d'assemblage (107) tournées vers le partie supérieure (61) du corps de palier (55) qui peuvent être rompues, respectivement séparées et qui s'engrènent dans des évidements de fixation (108) situés sur la partie supérieure (61) du corps de palier (55), ces chevilles d'assemblage assurant une fixation séparable de la poignée rotative (53) en position initiale au corps de palier (55).

18. Dispositif d'actionnement suivant l'une quelconque des revendications 13 à 17, caractérisé en ce que la broche (56) est conçue sur toute sa longueur comme un pignon et peut être amenée en liaison d'enfichage axial séparable tant avec l'engrenage (91) de la patte d'accouplement (89) qu'avec la bague dentée (62) ou le pignon intermédiaire (82) du dispositif démultiplicateur.

19. Dispositif d'actionnement suivant la revendication 6 ou 7 et suivant la revendication 13 ou 18, caractérisé en ce que la cavité en forme de boutonnière (90) ménagée dans la patte d'accouplement (89) est pourvue à un endroit prédéterminé, de préférence à mi-longueur, d'une ouverture d'insertion, respectivement d'une extension (109) pour la broche (56).
